# EUROPÄISCHE PATENTANMELDUNG

(11) **EP 4 606 971 A1**
(43) Veröffentlichungstag der Anmeldung: **27.08.2025**
(21) Anmeldenummer: 24158638.7
(22) Anmeldetag: 20.02.2024
(51) Int. Cl.: E04F 21/22

(54) **VERLEGEWERKZEUG FÜR FUSSBODENBELÄGE**

(71) Anmelder: Küberit Profile Systems GmbH & Co. KG, 58513 Lüdenscheid (DE)
(72) Erfinder: Holtschmidt, Olaf, 58809 Neuenrade (DE)
(74) Vertreter: Staeger & Sperling Partnerschaftsgesellschaft mbB

(57) **Zusammenfassung**

Die Erfindung betrifft ein Verlegewerkzeug (1) für Fußbodenbeläge, welche insbesondere mit einer Nut-Feder-Verbindung untereinander verbindbar sind, mit einem Trägerelement (11), einem Führungselement (12) und einem Bolzenelement (13),
wobei in dem Trägerelement (11) zumindest eine Führungsnut (111) für das Führungselement (12) vorgesehen ist, welche sich entlang einer Längserstreckung des Trägerelements (11) erstreckt,
wobei das Führungselement (12) in der zumindest einen Führungsnut (111) entlang der Längserstreckung des Trägerelements (11) positionsveränderlich gelagert ist,
wobei das Bolzenelement (13) in einer sich parallel zu der zumindest einen Führungsnut (111) erstreckenden Aussparung (112) führbar ist,
wobei das Bolzenelement (13) an dem Führungselement (12) zumindest mittelbar fixiert ist,
wobei an einem jeweiligen längsseitigen freien Ende des Trägerelements (11) ein Anschlag (113, 114) für das Bolzenelement (13) angeordnet ist,
wobei an einem der Anschläge (113) ein Vorsprung (1131) zur Anlage an einem Fußbodenbelag ausgebildet ist, derart, dass bei einem Anschlagen des Bolzenelements (13) an zumindest einem der Anschläge (113, 114) ein Impuls des Bolzenelements (13) zumindest anteilig auf den Anschlag (113) mit dem Vorsprung (1131) übertragbar ist, und damit mittelbar auf einen an dem Vorsprung anliegenden Fußbodenbelag.

## Beschreibung

Die Erfindung betrifft ein Verlegewerkzeug für Fußbodenbeläge mit einem Trägerelement, einem Führungselement und einem Bolzenelement.

Fußbodenbeläge werden üblicherweise schwimmend verlegt. Bei dem Verlegen von Fußbodenbelägen, welche häufig mit einer Nut-Feder-Verbindung untereinander verbindbar sind, gilt es, Spalte zwischen den einzelnen Belägen zu vermeiden. Aus diesem Grund müssen die einzelnen Fußbodenbeläge fest zusammengefügt werden.

Aus dem Stand der Technik ist hierfür beispielsweise der Einsatz eines Zugeisens bekannt, mit welchem eine Kante eines Fußbodenbelags mit einem abgewinkelten Ende des Zugeisens hintergriffen wird. Ferner ist an dem anderen freien Ende ein weiteres, entgegengesetzt abgewinkeltes freies Ende ausgebildet, welches als Anschlag für beispielsweise einen Hammer dient.

Alternativ hierzu werden die Fußbodenbeläge mit einem Schlagklotz und einem Hammer zusammengefügt. Ein entsprechender Schlagkotz weist hierfür eine an die Nut-Feder-Verbindung angepasste Kontaktfläche auf.

Nachteilig bei den bereits bekannten Vorrichtungen ist jedoch, dass diese jeweils nur für vorbestimmte konstante Materialstärken der Fußbodenbeläge geeignet sind. Dementsprechend sind für unterschiedliche Materialstärken verschiedene Schlagklötze und/oder Zugeisen nötig. Ein weiterer Nachteil ist, dass außerdem ein separates Werkzeug, üblicherweise ein Hammer, benötigt wird. Ferner ist die entsprechende Vorrichtung aufgrund der Hammerschläge, welche meist auf Holz oder Eisen treffen, sehr laut bei der Anwendung. Darüber hinaus kann ein Zugeisen lediglich eine Zugkraft und ein Schlagklotz lediglich eine Druckkraft auf dden entsprechende Fußbodenbelag ausüben.

Der Erfindung liegt deshalb die Aufgabe zugrunde, ein Verlegewerkzeug für Fußbodenbeläge bereitzustellen, welches für verschiedene Materialstärken der Fußbodenbeläge nutzbar ist, eine Verletzungsgefahr minimiert, eine Geräuschentwicklung bei der Anwendung reduziert und weitere Werkzeuge obsolet macht.

Diese Aufgabe wird durch die Merkmalskombination gemäß Patentanspruch 1 gelöst.

Erfindungsgemäß wird ein Verlegewerkzeug für Fußbodenbeläge, welche insbesondere mit einer Nut-Feder-Verbindung untereinander verbindbar sind, mit einem Trägerelement, einem Führungselement und einem Bolzenelement vorgeschlagen. In dem Trägerelement ist zumindest eine Führungsnut für das Führungselement vorgesehen, welche sich entlang einer Längserstreckung des Trägerelements erstreckt. Dabei ist das Führungselement in der zumindest einen Führungsnut entlang der Längserstreckung des Trägerelements positionsveränderlich gelagert. Ferner ist das Bolzenelement in einer sich parallel zu der zumindest einen Führungsnut erstreckenden Aussparung führbar. Außerdem ist das Bolzenelement an dem Führungselement zumindest mittelbar fixiert. An einem jeweiligen längsseitigen freien Ende des Trägerelements ist ein Anschlag für das Bolzenelement angeordnet. Des Weiteren ist an einem der Anschläge ein Vorsprung zur Anlage an einem Fußbodenbelag ausgebildet, derart, dass bei einem Anschlagen des Bolzenelements an zumindest einem der Anschläge ein Impuls des Bolzenelements zumindest anteilig auf den Anschlag mit dem Vorsprung übertragbar ist, und damit mittelbar auf einen an dem Vorsprung anliegenden Fußbodenbelag.

Vorteilhaft daran ist, dass aufgrund des in der Aussparung des Trägerelements, welche insbesondere als ein Durchgangsloch ausgebildet ist, geführten Bolzenelements eine Verletzungsgefahr für den Anwender reduziert ist, da die bewegenden bzw. Kraft ausübenden Teile in der Aussparung innenliegend und nicht frei zugänglich an dem Trägerelement angeordnet sind. Des Weiteren sind keine zusätzlichen Werkzeuge, wie beispielsweise ein Hammer, nötig. Darüber hinaus ist aufgrund der speziellen Ausgestaltung des Verlegewerkzeugs eine Anwendung mit einer auf den entsprechenden Fußbodenbelag wirkenden Zug- und/oder Druckkraft möglich. Der Vorsprung des Anschlags ist dabei insbesondere an eine vorbestimmte Materialstärke der zu verlegenden Fußbodenbeläge angepasst.

In einer vorteilhaften Ausführungsvariante ist vorgesehen, dass an einem jeweiligen freien Ende des Bolzenelements Dämpfer aus einem Elastomer angeordnet sind. Dabei ist günstig, dass die Anschläge aus einem Elastomer bzw. Gummi den Aufprall des Bolzenelements auf den entsprechenden Anschlag dämpfen und somit auch eine Geräuschentwicklung reduzieren.

Vorzugsweise ist das Verlegewerkzeug derart ausgebildet, dass zumindest der Anschlag mit dem Vorsprung, vorzugsweise beide Anschläge, lösbar an dem Trägerelement fixiert sind, insbesondre mittels zumindest einem Befestigungsmittel, vorzugsweise einer Schraube, einem Stift, einem Bolzen und/oder einem Rastelement. Auf diese Weise können die Anschläge einfach getauscht werden, beispielweise um einen verschlissenen Anschlag auszuwechseln. Ferner können dadurch auch andere Komponenten aus dem Verlegewerkzeug demontiert werden, wie beispielsweise das Bolzenelement. Dadurch muss bei einer verschlissenen Komponente nicht das gesamte Verlegewerkzeug ausgetauscht werden und somit ist die Nachhaltigkeit des Verlegewerkzeugs erhöht.

In einem Ausführungsbeispiel der Erfindung ist vorgesehen, dass ein Set aus Anschlägen mit einem jeweils unterschiedlich ausgebildeten Vorsprung vorgesehen ist, wobei eine Erstreckung und/oder Höhe des jeweiligen Vorsprungs an eine vorbestimmte Materialstärke des zu verlegenden Fußbodenbelags angepasst ist. Vorteilhaft daran ist, dass ein unterschiedlich ausgebildeter Anschlag für eine andere Materialstärke der zu verlegenden Fußbodenbeläge genutzt werden kann und dadurch das Verlegewerkzeug optimal an den zu verlegenden Fußbodenbelag angepasst ist.

Ferner ist eine Ausführung günstig, bei welcher an dem Führungselement ein Griff zum positionsveränderlichen, stufenlosen Verschieben des Führungselements angeordnet ist. Dadurch ist die Handhabung des Verlegewerkzeugs verbessert. Hierfür ist insbesondere ein Griffadapter vorgesehen, über welchen der Griff an dem Führungselement fixiert ist. In einer weiteren vorteilhafte Variante ist erfindungsgemäß vorgesehen, dass der Griff, insbesondere eine für einen Anwender vorgesehene Grifffläche, hinsichtlich der Längserstreckung des Trägerelements und/oder der zumindest einen Führungsnut gewinkelt angeordnet ist. Dabei ist insbesondere der Griff entsprechend gewinkelt ausgebildet und/oder der Griffadapter ist entsprechend gestuft und/oder aufsteigend bzw. absteigend ausgebildet. Durch, insbesondere den gewinkelt angeordneten, Griff wird eine Kraftübertragung von einem Anwender über den Griff auf den Bolzen weiter optimiert.

Das erfindungsgemäße Verlegewerkzeug ist in einer Ausführungsvariante ausgebildet, dass sich die Aussparung mittig und/oder zentral durch das Trägerelement erstreckt, derart, dass das Bolzenelement mittig und/oder zentral durch das Trägerelement führbar ist. Dabei ist günstig, dass das innenliegende Gewicht bzw. die innenliegende Masse hinsichtlich des Massemittelpunktes des Verlegewerkzeugs genau austariert und somit dessen Handhabung verbessert ist.

Weiter vorteilhaft ist es, wenn der Träger des Verlegewerkzeugs strebenprofilartig ausgebildet ist.

In einem weiteren vorteilhaften Ausführungsbeispiel ist vorgesehen, dass das Trägerelement aus Aluminium hergestellt ist.

Vorzugsweise ist das Führungselement des Verlegewerkzeugs aus Kunststoff hergestellt.

In einer alternativen Ausführung des vorliegenden Verlegewerkzeugs ist ferner vorgesehen, dass zumindest eine Anlagefläche des Anschlags zur Anlage an dem Fußbodenbelag aus Kunststoff und/oder einem Elastomer ausgebildet ist und/oder eine Beschichtung aus Kunststoff und/oder einem Elastomer aufweist. Auf diese Weise wird der entsprechende Fußbodenbelag bei der Impulsübertragung bzw. Kraftübertragung von dem Verlegwerkzeug auf den Fußbodenbelag geschont bzw. die Wahrscheinlichkeit einer Beschädigung des Fußbodenbelags reduziert.

In einer bevorzugten Ausführungsform der Erfindung ist bzw. sind an einer Auflageseite des Verlegewerkzeugs zum Auflegen des Verlegewerkzeugs auf Fußbodenbeläge, welche insbesondere einer Oberseite des Verlegewerkzeugs mit der zumindest einen Führungsnut gegenüberliegt, eine Auflageplatte angeordnet, welche sich von einem der Anschläge zu dem anderen der Anschläge erstreckt, oder zwei Auflageplatten, welche sich jeweils ausgehend von einem der Anschläge mit einer vorbestimmten Längserstreckung entlang der Auflageseite des Verlegewerkzeugs erstreckt. Insbesondere ist es dabei denkbar, dass die entsprechende Auflageplatte aus Kunststoff und/oder einem Elastomer ausgebildet ist und/oder eine Beschichtung aus Kunststoff und/oder einem Elastomer aufweist. Die Auflageplatte sorgt dabei für eine gleichmäßige Druckverteilung auf den Fußbodenbelag während des Verlegens. Außerdem schützt die Auflageplatte den Fußbodenbelag, insbesondere wenn es sich um empfindliche Materialien handelt, wie beispielsweise Holz- oder Laminatböden. Außerdem wird durch die Verwendung einer Auflageplatte die Stabilität des Verlegewerkzeugs verbessert.

In einer weiteren Ausführungsvariante ist vorgesehen, dass das Bolzenelement an dem Führungselement mittelbar über ein Verbindungselement fixiert ist. Alternativ ist an dem Bolzenelement und/oder dem Führungselement ein Verbindungsvorsprung ausgebildet. Ferner sind Bolzenelement, Führungselement und/oder Verbindungsvorsprung mittels Befestigungsmittel, insbesondere lösbar, aneinander fixiert. Das Verbindungselement überbrückt dabei eine Distanz zwischen dem Führungselement und dem Bolzenelement und ist derart ausgebildet, dass das Bolzenelement mittig und/oder zentral in der Aussparung angeordnet ist.

Außerdem ist eine Ausführung günstig, bei welcher in dem Trägerelement eine sich parallel zu der zumindest einen Führungsnut erstreckende Verbindungsaussparung ausgebildet ist, über welche das Bolzenelement an dem Führungselement zumindest mittelbar fixierbar und/oder führbar ist.

In einem Ausführungsbeispiel der Erfindung ist vorgesehen, dass an einer jeweiligen Seitenfläche des Trägerelements zumindest eine weitere Führungsnut für das Führungselement vorgesehen ist, welche sich entlang einer Längserstreckung des Trägerelements erstreckt. Dabei ist das Führungselement ausgebildet ist, eine entsprechende Seitenkante der jeweiligen Seitenfläche zu umgreifen. Ferner ist das Führungselement in der jeweiligen weiteren Führungsnut entlang der Längserstreckung des Trägerelements positionsveränderlich gelagert ist.

In einer bevorzugten Ausführungsform der Erfindung ist die jeweilige Führungsnut eine T-Nut und das Führungselement weist entsprechend komplementär ausgebildete, insbesondere T-förmige, Vorsprünge zum Eingreifen in die entsprechende Führungsnut auf. Vorteilhaft daran ist, dass entsprechend ausgebildete Nuten eine relativ einfache Montage und Demontage von Komponenten, insbesondere des Führungselements, ermöglicht, da diese, bei einem demontierten Anschlag, seitlich eingeschoben werden können. Die T-Form erleichtert die Ausrichtung von Bauteilen und ermöglicht eine präzise Positionierung und Wiederhohlgenauigkeit.

Die vorstehend offenbarten Merkmale sind beliebig kombinierbar, soweit dies technisch möglich ist und diese nicht im Widerspruch zueinander stehen.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1a: eine Explosionsdarstellung eines Verlegewerkzeugs;
- Fig. 1b: eine perspektivische Ansicht des Verlegewerkzeugs;
- Fig. 1c: eine Seitenansicht des Verlegewerkzeugs;
- Fig. 2a: eine perspektivische Ansicht eines weiteren Verlegewerkzeugs;
- Fig. 2b: eine perspektivische Ansicht des weiteren Verlegewerkzeugs;
- Fig. 2c: eine Seitenansicht des weiteren Verlegewerkzeugs.
- Fig. 2d: eine Draufsicht des weiteren Verlegewerkzeugs.

Die Figuren sind beispielhaft schematisch. Gleiche Bezugszeichen in den Figuren weisen auf gleiche funktionale und/oder strukturelle Merkmale hin.

In Figur 1a ist eine Explosionsdarstellung eines Verlegewerkzeugs 1 für Fußbodenbeläge, welche insbesondere mit einer Nut-Feder-Verbindung untereinander verbindbar sind, mit einem Trägerelement 11, einem Führungselement 12 und einem Bolzenelement 13 dargestellt. Figur 1b zeigt eine perspektivische Ansicht des Verlegewerkzeugs 1 und Figur 1c eine Seitenansicht des Verlegewerkzeugs 1.

In dem Trägerelement 11 des Verlegewerkzeugs 1 sind zwei Führungsnuten 111 für das Führungselement 12 vorgesehen, welche sich entlang einer Längserstreckung des Trägerelements 11 erstrecken. Ferner ist das Führungselement 12 in den beiden Führungsnuten 111 entlang der Längserstreckung des Trägerelements 11 positionsveränderlich gelagert. Darüber hinaus ist das Bolzenelement 13 in einer sich parallel zu der zumindest einen Führungsnut 111 erstreckenden Aussparung 112 angeordnet und führbar. Hierfür ist das Bolzenelement 13 an dem Führungselement 12 mittelbar fixiert, und zwar über ein Verbindungselement 17. An einem jeweiligen längsseitigen freien Ende des Trägerelements 11 ist außerdem ein Anschlag 113, 114 für das Bolzenelement 13 angeordnet. Des Weiteren ist an einem der Anschläge 113 ein Vorsprung 1131 zur Anlage an einem Fußbodenbelag ausgebildet, derart, dass bei einem Anschlagen des Bolzenelements 13 an zumindest einem der Anschläge 113, 114 ein Impuls des Bolzenelements 13 zumindest anteilig auf den Anschlag 113 mit dem Vorsprung 1131 übertragbar ist, und damit mittelbar auf einen an dem Vorsprung 1131 anliegenden Fußbodenbelag. An einem jeweiligen freien Ende des Bolzenelements 13 ist ein Dämpfer 131 aus einem Elastomer angeordnet.

Das Trägerelement 11 ist strebenprofilartig ausgebildet und aus Aluminium hergestellt. Die Aussparung 112 des Trägerelements 11 erstreckt sich mittig und/oder zentral durch das Trägerelement 11, derart, dass das Bolzenelement 13 mittig und/oder zentral durch das Trägerelement 11 führbar ist. Außerdem ist in dem Trägerelement 11 eine sich parallel zu den beiden Führungsnuten 111 erstreckende Verbindungsaussparung 171 ausgebildet, über welche das Bolzenelement 13 in der Aussparung 112 des Trägerelements 11 an dem Führungselement 12 mittelbar über das Verbindungselement 17 fixierbar ist.

Das Führungselement 12 ist aus Kunststoff hergestellt. Ferner ist an dem Führungselement 12 ein Griff 121 zum positionsveränderlichen, stufenlosen Verschieben des Führungselements 12 angeordnet, welcher über einen Griffadapter 122 an dem Führungselement 12 fixiert ist. Außerdem ist der Griff 121 hinsichtlich der Längserstreckung des Trägerelements 11 und/oder der beiden Führungsnuten 111 gewinkelt angeordnet. Hierfür weist der Griffadapter 122 eine Stufe auf, an welcher ein freies Ende des Griffs 121 fixiert ist.

In der in den Figuren 1a bis 1c dargestellten Ausführungsform des Verlegewerkzeugs 1 ist die jeweilige Führungsnut 111 eine T-Nut und das Führungselement 12 weist entsprechend komplementär ausgebildete, insbesondere T-förmige, Vorsprünge und/oder Führungsschienen zum Eingreifen in die entsprechende Führungsnut 111 auf.

Des Weiteren sind beide Anschläge 113, 114 lösbar an dem Trägerelement 11 mittels zwei Befestigungsmitteln fixiert, vorzugsweise mittels jeweils einer Schraube verschraubt. Außerdem ist eine Anlagefläche 1132 des Anschlags 113 zur Anlage an dem Fußbodenbelag aus Kunststoff und/oder einem Elastomer ausgebildet und/oder weist eine Beschichtung aus Kunststoff und/oder einem Elastomer auf.

An einer Auflageseite 14 des Verlegewerkzeugs 1 zum Auflegen des Verlegewerkzeugs 1 auf Fußbodenbeläge sind ferner zwei Auflageplatten 16 angeordnet, welche sich jeweils ausgehend von einem der Anschläge 113, 114 mit einer vorbestimmten Längserstreckung entlang der Auflageseite 14 des Verlegewerkzeugs 1 erstrecken. Die Adapterplatten 16 sind aus Kunststoff und/oder einem Elastomer ausgebildet und/oder weisen eine Beschichtung aus Kunststoff und/oder einem Elastomer auf.

Darüber hinaus sind entsprechend den Figuren 1a bis 1c sämtliche Komponenten des Verlegewerkzeugs 1 an dem Trägerelement 11 und/oder untereinander mittels Befestigungsmittel fixiert, vorzugsweise mittels Schrauben verschraubt.

In den Figuren 2a und 2b ist jeweils eine perspektivische Ansicht eines weiteren Verlegewerkzeugs 1 dargestellt. Ferner zeigt Figur 2c eine Seitenansicht des weiteren Verlegewerkzeugs 1 und Figur 2d eine Draufsicht auf das weitere Verlegewerkzeug 1.

Nachdem das weitere Verlegewerkzeug 1 im Wesentlichen sämtliche Merkmale des vorstehend beschriebenen Verlegewerkzeugs 1 der Figuren 1a bis 1c aufweist, wird nachfolgend lediglich auf unterschiedliche Merkmale eingegangen.

Bei dem weiteren Verlegewerkzeug 1 ist an einer jeweiligen Seitenfläche 115 des Trägerelements 11 eine weitere Führungsnut 111 für das Führungselement 12 vorgesehen, welche sich entlang einer Längserstreckung des Trägerelements 11 erstreckt. Außerdem ist das Führungselement 12 ausgebildet, eine entsprechende Seitenkante der jeweiligen Seitenfläche 115 zu umgreifen. Dabei ist das Führungselement 12 in der jeweiligen weiteren Führungsnut 111 entlang der Längserstreckung des Trägerelements 11 positionsveränderlich gelagert.

Ferner ist an dem Führungselement 12 ein Griff 121 zum positionsveränderlichen, stufenlosen Verschieben des Führungselements 12 angeordnet, welcher über einen Griffadapter 122 an dem Führungselement 12 fixiert ist. Der Griff 121, insbesondere eine für einen Anwender vorgesehene Grifffläche, ist hinsichtlich der Längserstreckung des Trägerelements 11 und/oder der beiden Führungsnuten 111 parallel angeordnet. Hierbei weist auch der Griffadapter 122 eine ebene und/oder parallel zu der Längserstreckung des Trägerelements 11 verlaufende Oberfläche auf, an welcher der Griff mit seinen freien Enden fixiert ist.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht.

## Patentansprüche

1. Verlegewerkzeug (1) für Fußbodenbeläge, welche insbesondere mit einer Nut-Feder-Verbindung untereinander verbindbar sind, mit einem Trägerelement (11), einem Führungselement (12) und einem Bolzenelement (13),
wobei in dem Trägerelement (11) zumindest eine Führungsnut (111) für das Führungselement (12) vorgesehen ist, welche sich entlang einer Längserstreckung des Trägerelements (11) erstreckt,
wobei das Führungselement (12) in der zumindest einen Führungsnut (111) entlang der Längserstreckung des Trägerelements (11) positionsveränderlich gelagert ist,
wobei das Bolzenelement (13) in einer sich parallel zu der zumindest einen Führungsnut (111) erstreckenden Aussparung (112) führbar ist,
wobei das Bolzenelement (13) an dem Führungselement (12) zumindest mittelbar fixiert ist,
wobei an einem jeweiligen längsseitigen freien Ende des Trägerelements (11) ein Anschlag (113, 114) für das Bolzenelement (13) angeordnet ist,
wobei an einem der Anschläge (113) ein Vorsprung (1131) zur Anlage an einem Fußbodenbelag ausgebildet ist, derart, dass bei einem Anschlagen des Bolzenelements (13) an zumindest einem der Anschläge (113, 114) ein Impuls des Bolzenelements (13) zumindest anteilig auf den Anschlag (113) mit dem Vorsprung (1131) übertragbar ist, und damit mittelbar auf einen an dem Vorsprung (1131) anliegenden Fußbodenbelag.

2. Verlegewerkzeug (1) gemäß Anspruch 1, wobei an einem jeweiligen freien Ende des Bolzenelements (13) ein Dämpfer (131) aus einem Elastomer angeordnet ist.

3. Verlegewerkzeug (1) gemäß Anspruch 1 oder 2, wobei zumindest der Anschlag (113) mit dem Vorsprung (1131), vorzugsweise beide Anschläge (113, 114), lösbar an dem Trägerelement (11) fixiert sind, insbesondere mittels zumindest einem Befestigungsmittel, vorzugsweise einer Schraube, einem Stift, einem Bolzen und/oder einem Rastelement.

4. Verlegewerkzeug (1) gemäß Anspruch 3, wobei ein Set aus Anschlägen (113) mit einem jeweils unterschiedlich ausgebildeten Vorsprung (1131) vorgesehen ist, wobei eine Erstreckung und/oder Höhe des jeweiligen Vorsprungs (1131) an eine vorbestimmte Materialstärke des zu verlegenden Fußbodenbelags angepasst ist.

5. Verlegewerkzeug (1) gemäß einem der Ansprüche 1 bis 4, wobei an dem Führungselement (12) ein Griff (121) zum positionsveränderlichen, stufenlosen Verschieben des Führungselements (12) angeordnet ist.

6. Verlegewerkzeug (1) gemäß Anspruch 5, wobei der Griff (121) hinsichtlich der Längserstreckung des Trägerelements (11) und/oder der zumindest einen Führungsnut (111) gewinkelt angeordnet ist.

7. Verlegewerkzeug (1) gemäß einem der vorherigen Ansprüche, wobei sich die Aussparung (112) mittig und/oder zentral durch das Trägerelement (11) erstreckt, derart, dass das Bolzenelement (13) mittig und/oder zentral durch das Trägerelement (11) führbar ist.

8. Verlegewerkzeug (1) gemäß einem der vorherigen Ansprüche, wobei das Trägerelement (11) aus Aluminium hergestellt ist.

9. Verlegewerkzeug (1) gemäß einem der vorherigen Ansprüche, wobei das Führungselement (12) aus Kunststoff hergestellt ist.

10. Verlegewerkzeug (1) gemäß einem der vorherigen Ansprüche, wobei zumindest eine Anlagefläche (1132) des Anschlags (113) zur Anlage an dem Fußbodenbelag aus Kunststoff und/oder einem Elastomer ausgebildet ist und/oder eine Beschichtung aus Kunststoff und/oder einem Elastomer aufweist.

11. Verlegewerkzeug (1) gemäß einem der vorherigen Ansprüche, wobei an einer Auflageseite (14) des Verlegewerkzeugs (1) zum Auflegen des Verlegewerkzeugs (1) auf Fußbodenbeläge eine Auflageplatte angeordnet ist, welche sich von einem der Anschläge (113) zu dem anderen der Anschläge (114) erstreckt, oder zwei Auflageplatten (16), welche sich jeweils ausgehend von einem der Anschläge mit einer vorbestimmten Längserstreckung entlang der Auflageseite (14) des Verlegewerkzeugs (1) erstreckt.

12. Verlegewerkzeug (1) gemäß einem der vorhergehenden Ansprüche, wobei das Bolzenelement (13) an dem Führungselement (12) mittelbar über ein Verbindungselement (17) fixiert ist.

13. Verlegewerkzeug (1) gemäß einem der vorhergehenden Ansprüche, wobei in dem Trägerelement (11) eine sich parallel zu der zumindest einen Führungsnut (111) erstreckende Verbindungsaussparung (171) ausgebildet ist, über welche das Bolzenelement (13) an dem Führungselement (12) zumindest mittelbar fixierbar und/oder führbar ist.

14. Verlegewerkzeug (1) gemäß einem der vorhergehenden Ansprüche, wobei an einer jeweiligen Seitenfläche (115) des Trägerelements (11) zumindest eine weitere Führungsnut (111) für das Führungselement (12) vorgesehen ist, welche sich entlang einer Längserstreckung des Trägerelements (11) erstreckt, wobei das Führungselement (12) ausgebildet ist, eine entsprechende Seitenkante der jeweiligen Seitenfläche (115) zu umgreifen, wobei das Führungselement (12) in der jeweiligen weiteren Führungsnut (111) entlang der Längserstreckung des Trägerelements (11) positionsveränderlich gelagert ist.
